# FASCICULE DE BREVET EUROPEEN

(11) **EP 0 039 297 B1**
(45) Date de publication et mention de la délivrance du brevet: **26.09.1984**
(21) Numéro de dépôt: 81400677.1
(22) Date de dépôt: 29.04.1981
(51) Int. Cl.: A47K 10/38

(54) **Distributeur de matière stockée en rouleaux**
Spender für in Rollen gelagertes Material
Distributor for material stocked in rolls

(30) Priorité: 29.04.1980 AU 3326/80
(43) Date de publication de la demande: 04.11.1981
(73) Titulaire: BOWATER-SCOTT LIMITED, Box Hill Victoria (AU)
(72) Inventeur: Vallis, Paul James, Kew State of Victoria (AU); Hall, William Henry, Kooyong State of Victoria (AU)
(74) Mandataire: Phélip, Bruno

## Description

La présente invention se rapporte à un distributeur, en particulier à un distributeur d'une matière stockée sous forme de rouleaux, tels que des rouleaux de papier hygiénique, de serviettes en papier, etc.

En particulier, l'invention concerne un perfectionnement du distributeur décrit dans la demande de brevet AU-D-4824779.

Ce document décrit un distributeur de matière en rouleaux comprenant un corps pourvu d'une extrémité supérieure et d'une extrémité inférieure et il est prévu, dans ou à côté de l'extrémité supérieure, une ouverture par laquelle un rouleau peut être inséré dans le conteneur et, à l'extrémité inférieure, une ouverture par laquelle une feuille de matière peut être dévidée d'un rouleau, le conteneur comportant à proximité de son extrémité de base un moyen d'obstruction servant à empêcher le passage d'un rouleau vers le bas au travers du conteneur et un moyen de libération permettant de pousser un rouleau pour le faire passer devant le moyen d'obstruction.

La largeur de chaque paroi latérale du conteneur est légèrement supérieure à la largeur du rouleau avec lequel le conteneur est destiné à être utilisé. La largeur de la paroi avant est légèrement supérieure à la longueur du rouleau correspondant. A l'extrémité supérieure d'une des parois latérales, il est prévu une ouverture circulaire par laquelle un rouleau peut être inséré dans le conteneur.

L'ouverture supérieure est constituée par un évidement ménagé dans la partie supérieure d'une paroi latérale ou avant ou bien dans la paroi supérieure proprement dite, un rebord incliné dirigé vers l'intérieur étant prévu sur des côtés opposés de ladite ouverture afin qu'un rouleau puisse être inséré dans l'ouverture en le poussant entre les rebords, mais l'angle du rebord est tel que le rouleau ne puisse pas être retiré en passant sur les rebords. En d'autres termes, l'ouverture établit un passage unidirectionnel vers l'intérieur du conteneur, en empêchant un enlèvement non autorisé d'un rouleau hors du conteneur.

Bien que le distributeur décrit ci-dessus empêche d'enlever de façon non désirée le rouleau situé complètement en bas dans le distributeur, les rouleaux supérieurs peuvent être tournés et évacués sur le côté du fait qu'il n'existe aucun rebord latéral à cause de l'absence de compressibilité de la plupart des rouleaux dans cette dimension.

Une autre difficulté rencontrée avec le distributeur du brevet précité consiste en ce que les rouleaux peuvent se déformer quand ils sont comprimés pour passer devant le moyen d'obstruction.

On remédie aux difficultés mentionnées ci-dessus, conformément à la présente invention, à l'aide d'un distributeur d'une matière en feuille stockée sous forme de rouleaux cylindriques, distributeur qui comprend un corps comportant une extrémité supérieure et une extrémité inférieure, des parois latérales et des parois avant et arrière, dans lequel il est prévu une entrée de rouleaux dans une zone adjacente à ladite partie supérieure. L'ouverture d'entrée porte un rebord dirigé vers l'intérieur sur au moins une des lisières de ladite ouverture, il est prévu une sortie de feuille à la base dudit conteneur pour dévider la matière en feuille d'un rouleau se trouvant à l'intérieur du conteneur, ledit conteneur comporte un moyen élastique d'obstruction qui est placé à une distance entre une et deux fois le diamètre d'un rouleau au-dessus du fond de conteneur et une desdites parois du conteneur comporte une saillie dirigée vers l'intérieur et s'étendant depuis le haut dudit moyen d'obstruction vers la partie supérieure du conteneur pour empêcher une rotation d'un desdits rouleaux qui amènerait son axe à être parallèle au rebord latéral.

De préférence, le moyen élastique d'obstruction comprend une pièce d'acier à ressort ou une plaque métallique qui est placée par une extrémité sur un des deux côtés du conteneur parallèlement aux axes des rouleaux, l'autre extrémité faisant saillie vers le bas à l'intérieur du conteneur. Avec cet agencement, un rouleau est maintenu au-dessus du moyen d'obstruction jusqu'à ce qu'il soit poussé vers le bas de manière à passer devant le moyen d'obstruction. Une fois qu'un rouleau est situé en dessous du moyen d'obstruction, l'angle du ressort rend impossible la poussée du rouleau vers le haut devant la plaque métallique. Cela est différent du moyen d'obstruction fixe prévu dans la demande de brevet précitée AU-D-4824779, qui ne pourrait pas empêcher un rouleau d'être poussé vers l'arrière au-delà du moyen d'obstruction.

De préférence, la saillie prévue dans la partie supérieure du conteneur part d'une des parois du conteneur parallèle aux axes des rouleaux. Cette saillie peut être une plaque métallique profilée qui est fixée ou soudée sur la paroi intérieure ou bien elle peut être constituée par une partie formée par emboutissage dans la paroi proprement dite et s'étendant vers l'intérieur. Selon un mode préféré de réalisation, la saillie comprend deux rebords verticaux qui empêchent un mouvement de rotation du rouleau autrement qu'autour de son axe.

D'autres avantages et caractéristiques de l'invention seront mis en évidence dans la suite de la description, donnée à titre d'exemple non limitatif, en référence au dessin unique annexé qui est une vue en perspective schématique d'un distributeur agencé conformément à la présente invention.

Le distributeur est utilisable pour des rouleaux de papier hygiénique et il peut contenir jusqu'à trois rouleaux. Le distributeur se compose d'une paroi arrière 13, d'une paroi avant 12 et de parois latérales 11. Il est prévu en haut du conteneur un couvercle 15 destiné à obturer l'ouverture qui est utilisée pour insérer les rouleaux. Il est prévu à la base du conteneur une ouverture de sortie 14. Un rouleau 18 a été représenté dans une position où la feuille 19 peut être dévidée du rouleau par l'intermédiaire de l'orifice de sortie 14. Il est prévu sur,le bord inférieur de la paroi avant 12 un bord strié 16 facilitant le sectionnement de la feuille 19.

Le distributeur peut être monté par des moyens appropriés solidaires de la paroi arrière 13, sur un mur ou une colonne.

Les éléments qui empêchent la violation du distributeur selon l'invention sont constitués par la plaque élastique d'obstruction 22, le profilé en U anti-basculement 23 et les rebords latéraux 21. Une fois qu'un rouleau a été introduit complètement dans le distributeur, les rebords latéraux 21 empêchent son enlèvement. Comme indiqué précédemment, la largeur intérieure du distributeur (c'est-à-dire la largeur des parois 12 et 13) doit correspondre étroitement à celle des rouleaux à utiliser et le diamètre maximal des rouleaux doit de même correspondre à la profondeur intérieure du distributeur (c'est-à-dire la largeur des parois latérales 11).

Quand un rouleau est placé à l'intérieur du distributeur, il vient s'appuyer normalement sur la plaque élastique 22. Pour placer le rouleau dans la position de distribution, on l'agrippe par l'intermédiaire des ouvertures 24 et 25 ménagées dans les parois latérales 11 et on le pousse de façon à le faire passer sur la plaque élastique 22 pour l'amener dans la position occupée par le rouleau 18 sur le dessin. Une fois que le rouleau a passé sur la plaque 22, il ne peut pas être déplacé vers le haut. Pour enlever le rouleau 18, il faut le dévider jusqu'à ce que son diamètre devienne inférieur à celui de l'ouverture de sortie 14. Il est clair que la hauteur verticale de cette ouverture 14 correspond au diamètre du mandrin du rouleau 18. Quand le rouleau 18 est épuisé, son mandrin est sorti par l'intermédiaire de l'orifice 14 et un rouleau neuf est poussé en position.

Le profilé en U 23 orienté verticalement empêche un rouleau d'être basculé de manière que son axe soit parallèle aux rebords latéraux 21. On fait ainsi en sorte que, sans produire une déformation ou une destruction du distributeur, des rouleaux ne puissent pas être sortis non intentionnellement dudit distributeur.

Une caractéristique supplémentaire de l'invention consiste en ce qu'il est prévu dans les parois latérales 11, dans une zone adjacente à l'orifice de sortie 14, des bossages de freinage 27. En particulier lors de l'utilisation de rouleaux de papier hygiénique, une traction brusque exercée sur la feuille 19 transmet un couple de rotation au rouleau 18 qui continue à se dévider. Quand le rouleau est neuf et a un diamètre proche de son maximum, sa masse et ses dimensions ont tendance à empêcher un tel déroulement de se produire. Cependant lorsque le rouleau est assez épuisé, sa masse et ses dimensions diminuent et il risque plus de se produire un déroulement indésirable de la feuille. Cependant les découpures 27 qui sont placées dans des positions adjacentes à l'axe du rouleau exercent sur celui-ci une retenue suffisante pour ralentir sa rotation une fois que la feuille 19 cesse d'être tirée. Il en résulte qu'on évite une utilisation incorrecte du contenu du rouleau et qu'on fait en sorte qu'il existe dans la feuille une tension suffisante pour permettre son sectionnement le long du bord strié 16.

Un avantage supplémentaire de la présente invention consiste en ce que, du fait de l'absence d'une broche pour supporter le rouleau, il ne faut pas effectuer une opération compliquée pour le remplacement des rouleaux. Egalement il n'existe théoriquement aucun risque que le distributeur devienne vide du fait qu'il n'est pas nécessaire d'attendre qu'une broche soit libérée. On peut ajouter régulièrement des rouleaux dans le distributeur et, du fait qu'on ne peut les utiliser qu'à raison d'un à la fois, on peut prédéterminer leur consommation d'une façon plus sûre.

## Revendications

1. Distributeur de feuilles de matière en rouleaux cylindriques, comprenant un corps orienté verticalement pourvu d'une paroi avant (12), d'une paroi arrière (13), et de parois latérales (11) et d'une première et une seconde paroi extrêmes, une entrée servant à insérer des rouleaux dans ledit corps, placée à l'extrémité supérieure du corps en bout ou latéralement, une ouverture (14) placée à l'extrémité inférieure du corps en bout ou latéralement, et au-travers de laquelle lesdites feuilles de matière peuvent être dévidées, un moyen élastique d'obstruction (22) comprenant une plaque dirigée vers le bas et placée sur une paroi intérieure, à une distance de l'extrémité inférieure dudit corps comprise entre une et deux fois le diamètre d'un rouleau, et au moins un rebord latéral (21) incliné vers l'intérieur et s'étendant perpendiculairement aux axes des rouleaux, ce rebord étant placé sur un côté de ladite entrée servant à insérer les rouleaux de façon à empêcher l'enlèvement de ces derniers, caractérisée en ce qu'il est prévu sur une des parois une saillie (23) dirigée vers l'intérieur, placée au-dessus dudit moyen élastique d'obstruction (22) et s'étendant vers le haut capable d'empêcher une rotation d'un desdits rouleaux qui amènerait son axe à être parallèle au rebord latéral (21).

2. Distributeur selon la revendication 1, caractérisé en ce que ladite saillie 23 part d'une des parois du conteneur parallèle aux axes des rouleaux.

3. Distributeur selon la revendication 1 ou 2, caractérisé en ce que ladite saillie comprend deux rebords verticaux qui sont inclinés dans des directions opposées.

4. Distributeur selon l'une des revendications 1 à 5, caractérisé en ce que ladite saillie (23) est constituée par un profilé en U orienté verticalement.

5. Distributeur selon l'une des revendications 1 à 3, caractérisé en ce qu'il est prévu, dans les parois latérales (11) dans une zone adjacente à l'orifice de sortie (14) des bossages de freinage (27).

## Claims

1. Distributor for sheets of a material in cylindrical rolls, comprising a vertically oriented body provided with a front wall (12), a back wall (13), and side walls (11) and a first and a second end wall, an entry, placed end on or laterally at the upper end of the body, serving for inserting rolls into the said body, an opening (14) placed end on or laterally at the lower end of the body, and through which opening the said sheets of material can be unrolled, an elastic means of blocking (22) comprising a plate directed downwards and placed on an internal wall, at a distance from the lower end of the said body which is between one and two times the diameter of a roll, and at least on lateral fiance (21) sloping inwards and extending at right angles to the axes of the rolls, this flange being placed on a side of the said entry serving for inserting the rolls so as to prevent the removal of the latter, characterised in that on one of the walls there is provided a projection (23) directed inwards, placed above the said elastic means of blocking (22) and extending upwards, capable of preventing a rotation of one of the said rolls which would cause its axis to be parallel to the side fiance (21).

2. Distributor according to Claim 1, characterised in that the said projection 23 begins at one of the walls of the container which is parallel to the axes of the rolls.

3. Distributor according to Claim 1 or 2, characterised in that the said projection comprises two vertical flanges which slope in opposite directions.

4. Distributor according to one of Claims 1 to 3, characterised in that the said projection (23) consists of a vertically oriented U-section beam.

5. Distributor according to one of Claims 1 to 3, characterised in that bosses for braking (27) are provided in the lateral walls (11) in a region close to the exit orifice (14).

## Patentansprüche

1. Spender für in zylindrischen Rollen gelagertes Material, der besteht aus einem senkrecht ausgerichteten Körper mit einer Vorderwand (12), einer Hinterwand (13) und Seitenwänden (11) und mit einer ersten und einer zweiten Stirnwand, einem am oberen Ende des Körpers an der Oberseite oder seitlich befindlichen Eingang zum Einbringen von Rollen in den Körper, einer am unteren Ende des Körpers an der Unterseite oder seitlich befindlichen Öffnung, durch welche die Blätter des Rollenmaterials herausgenommen werden können, einem elastischen Blockierungselement (22), das aus einer nach unten gerichteten und an einer Innenwand in einer Entfernung von ein bis zweimal den Durchschnitt einer Rolle vom unteren Ende des Körpers angebrachten Platte besteht, und wenigstens einem nach innen geneigten Seitensteg (21), der sich senkrecht zu den Rollenachsen erstreckt und der zu einer Seite des Eingangs zum einbringen der Rollen angebracht ist, um die Entfernung derselben zu verhindern, dadurch gekennzeichnet, dass an einer der Wände einen nach innen gerichteten Vorsprung (23) vorgesehen ist, der sich oberhalb des Blockierungselements (22) befindet und der sich zur Oberseite hin erstreckt und der eine Drehung einer Rolle verhindern kann, welche die Rollenachse in Richtung parallel zum Seitensteg (21) bringen würde.

2. Spender nach Anspruch 1, dadurch gekennzeichnet, dass dieser Vorsprung (23) von einer der zu den Rollenachsen parallelen Behälterwände ausgeht.

3. Spender nach Anspruch 1 oder 2, dadurch gekennzeichnet, dass dieser Vorsprung zwei senkrechte Stege aufweist, die in entgegengesetzten Richtungen geneigt sind.

4. Spender nach einem der Ansprüche 1 bis 3, dadurch gekennzeichnet, dass dieser Vorsprung (23) durch ein senkrecht ausgerichtetes U-Profil gebildet wird.

5. Spender nach einem der Ansprüche 1 bis 3, dadurch gekennzeichnet, dass in den Seitenwänden (11) in einem Bereich neben der Ausgangsöffnung (14) Reibungserhebungen (27) vorgesehen sind.
